# EUROPÄISCHE PATENTSCHRIFT

(11) **EP 1 652 643 B1**
(45) Veröffentlichungstag und Bekanntmachung des Hinweises auf die Patenterteilung: **05.08.2009**
(21) Anmeldenummer: 05022545.7
(22) Anmeldetag: 15.10.2005
(51) Int. Cl.: B28D 1/04, B23D 65/00

(54) **Verfahren zur Herstellung einer Bohrkrone**
Method for manufacturing a core drill
Procédé pour la fabrication d'un foret tubulaire

(30) Priorität: 27.10.2004 DE 102004052125
(43) Veröffentlichungstag der Anmeldung: 03.05.2006
(73) Patentinhaber: Hoffmann-Blecker, Steffen, 57250 Netphen (DE)
(72) Erfinder: Hoffmann-Blecker, Steffen, 57250 Netphen (DE)

(56) Entgegenhaltungen:
- GB-A- 2 217 243
- US-A- 3 999 620
- US-A- 4 667 755

## Beschreibung

Die Erfindung bezieht sich auf ein Verfahren zur Herstellung einer Bohrkrone nach dem Oberbegriff des Patentanspruchs 1. Ein solches Verfahren ist der US 4 667 755 zu entnehmen.

Bohrkronen für Bohrungen im Baubereich, d.h. in Beton, Mauerwerk, Asphalt, Natursteine oder im Bereich Bergbau, Straßenbau usw., bestehen aus einem Bohrkronenrohr als Trägerkörper mit einem Anschlussbauteil zum Verbinden mit einem Bohrantrieb (Bohrmaschine oder Bohrmotor) und aus am Bohrkronenrohr angebrachten Schneidelementen (Segmente oder Segmentringe) z.B. aus in einer Metallsintermatrix gebundenen Diamanten.

Die Schneidelemente weisen in der Regel Breiten von ca. 3,0 bis 6,0 mm auf. Die Breite ist vom Durchmesser der Bohrkrone und von der Leistung des verwendeten Bohrantriebs abhängig. Bei hohen Antriebsleistungen und großen Durchmessern müssen aus Gründen der Haltbarkeit und Stabilität Bohrkronenrohre (Trägerkörper) mit größeren Wanddicken und dementsprechend breitere Schneidelemente eingesetzt werden.

Die Höhe des Überstandes der Schneidelemente in Axialrichtung beträgt maximal ca. 10 mm. Größere Höhen sind nur in wenigen speziellen Fällen verwendbar, da mit steigender Höhe die Gefahr von Abrissen der Schneidelemente oder von Instabilitäten stark zunimmt.

Die Abmessungen der Schneidelemente in Umfangsrichtung der Bohrkrone beträgt in der Regel ca. 10 bis 25 mm. Kürzere Schneidelemente sind aus Stabilitätsgründen, längere Schneidelemente aus fertigungstechnischen und geometrischen Gründen sehr ungünstig.

Die Schneidelemente werden in der Regel auf den Einsatzzweck optimiert z.B. durch die Wahl entsprechender Metallpulver- Legierungen für die Sintermatrix (Härte, Diamantbindung, Abnutzungsverhalten usw.), der darin eingebetteten Diamanten (Konzentration, Qualität, Kristallinität, Größe, Bruchverhalten usw.) und der Herstellungsparameter (Temperatur, Druck, Zeit usw.).

Diese Schneidelemente werden als Einzelelemente in Serie oder als Mehrfachelemente in Serie, von denen Einzelelemente abgetrennt werden, hergestellt und manuell oder automatisch auf das plan geschliffene Bohrkronenrohr aufgelötet oder lasergeschweißt.

Der Erfindung liegt die Aufgabe zugrunde, die Anzahl der im Einsatz befindlichen Schneidelemente bei gleichzeitiger stabiler Befestigung der Schneidelemente auf der Bohrkrone zu erhöhen, ohne gleichzeitig die Schneidelementenfläche zu erhöhen, wobei damit auch der Produktionsaufwand für die Herstellung der Schneidelemente verringert werden soll, und zwar insofern, als nur noch eine Schneidelementgröße für eine Vielzahl von Bohrkronen-Durchmessern gebraucht wird. Es soll also eine generelle Eignung für praktisch alle gängigen Bohrkronen-Durchmesser erreicht werden, so daß eine einfache maschinelle oder manuelle Fertigung ermöglicht wird, wobei unter Berücksichtigung der Bohrkronenstabilität auch die Breite der Schneidelemente und/oder die Bohrkronen-Wandstärke verringert werden kann, so daß die Herstellung von Bohrkronen mit geringeren Schnittbreiten möglich ist.

Diese Aufgabe wird erfindungsgemäß durch ein Verfahren zur Herstellung einer Bohrkrone gemäß dem Patentanspruch 1 gelöst.

Zweckmäßige Weiterbildungen des erfindungsgemäßen Verfahrens sind in den Unteransprüchen gekennzeichnet.

Die Bohrkrone und deren erfindungsgemäßes Herstellungsverfahren sollen nunmehr mit Bezug auf die teils schematischen Zeichnungen näher erläutert werden. Dabei zeigt bzw. zeigen die
- Fig. 1a bis 1c: in Seitenansicht jeweils ein Stück des Bandmaterials mit unterschiedlichen Schlitzen, die
- Fig. 2a bis 2c: jeweils Querschnitte oder Frontansichten der Trägerkörperwandung mit Ausführungsbeispielen für das Bandmaterial und die Schneidelemente,
- Fig. 3: eine Seitenansicht einer abgewandelten Ausführungsform des Bandmaterials,
- Fig. 4: eine Stirnansicht des Bandmaterials nach Fig. 3,
- Fig. 5: eine Draufsicht auf das Bandmaterial nach Fig. 3 und 4,
- Fig. 6: eine weitere Ausführungsform des Bandmaterials in Seitenansicht,
- Fig. 7: das Bandmaterial nach Fig. 6 als Stirnansicht,
- Fig. 8: das Bandmaterial nach Fig. 6 und 7 in Draufsicht,
- Fig. 9: eine alternative Art der Befestigung des Bandmaterials am Trägerkörper,
- Fig. 10: eine weitere Ausführungsform des Bandmaterials als Sandwichaufbau in Draufsicht,
- Fig. 11: die Stirnansicht des Bandmaterials nach Fig. 10 und die
- Fig. 12a bis 12c: schematisch das mit Schneidelementen bestückte Bandmaterial gestreckt und in zwei unterschiedliche Radien gebogen.

In der nachfolgenden Beschreibung werden für die gleichen Teile, welche die gleiche Funktion haben, die gleichen Bezugszeichen verwendet, auch wenn diese Teile eine andere Form oder Anordnung haben.

Im Gegensatz zum Stand der Technik, nach dem die Schneidelemente einzeln hergestellt und auf den Trägerkörper direkt aufgelötet oder aufgeschweißt werden, wird nach der Erfindung zunächst ein gradliniges Bandmaterial 1, beispielsweise wie in den Fig. 1a bis 1c dargestellt, verwendet, aus dem Schlitze 2 beispielsweise ausgestanzt oder mit Laser ausgeschnitten werden. In Fig. 1a sind die Schlitze 2 relativ schmal und haben einen relativ geringen Abstand voneinander. Nach Fig. 1b sind die Schlitze 2 leicht schräg angeordnet, und nach Fig. 1c sind die Schlitze 2 größer und haben einen gegenüber Fig. 1a größeren Abstand voneinander. Das Bandmaterial 1 kann aus Stahl, anderen Verbundwerkstoffen oder Metall-Legierungen bestehen. Im einfachsten Fall besteht es aus dem gleichen Material wie der Trägerkörper 3 (siehe z.B. Fig. 2a bis 2c).

Schneidelemente 4 werden an drei Seiten nach üblichen Verfahren am Bandmaterial 1 befestigt, und da die Befestigung am Trägerkörper 3 (Bohrkronenrohr) nicht nur über den Fuß des Schneidelementes 4 erfolgt, kann das Bandmaterial 1 bei gleicher stabiler Befestigung der Schneidelemente 4 nicht nur eine Dicke D_{B} gleich der Wanddicke D_{w} der rohrförmigen Trägerkörpers 3 haben (Fig. 2a), sondern auch eine Dicke d_{B}, die geringer ist als die Wanddicke D_{w} des Trägerkörpers 3 (Fig. 2b). Das Bandmaterial 1 kann auch einen trapezförmigen Querschnitt haben (Fig. 2).

In den Schlitzen 2 des Bandmaterials 1 werden die Schneidelemente 4 durch Aufsintern, Löten, Laserschweißen, Kleben o. dgl. so befestigt, daß die Schneidelemente 4 an drei Seiten durch das Bandmaterial 1 gestützt werden.

Da das Bandmaterial 1 mit den Schneidelementen 4 zu einer Bohrkrone zylindrisch gebogen wird, kann es mit seitlichen Einkerbungen 5 versehen werden (siehe Fig. 3 bis 5).

Das Bandmaterial 1 kann durch Variation verschiedener Parameter z.B. auf das Einsatzgebiet der Bohrkrone, auf die Verarbeitungsweise desselben oder die Bandeigenschaften (z.B. elastische oder plastische Verformbarkeit u.s.w.) abgestimmt werden. Durch die Wahl z.B. entsprechender Stahlsorten in Verbindung mit entsprechenden Banddicken kann das plastische bzw. elastische Verhalten des Bandmaterials 1 eingestellt werden. Durch die vorerwähnten Einkerbungen 5 kann ein an sich nur schwer verformbares Bandmaterial 1 so modifiziert werden, daß es leicht gebogen werden kann. Die Fig. 6 bis 8 zeigen eine Ausführungsform des Bandmaterial 1 mit sowohl trapezförmigem Querschnitt als auch Einkerbungen 5.

Es ist auch möglich, durch einen Sandwichaufbau nach Fig. 10 und 11 die Verformbarkeit des Bandmaterials 1 zu beeinflussen, wobei der Sandwichaufbau harte Bandseiten 6 und einen elastischen Kern 7 aufweist.

Bei der Ausführungsform nach Fig. 2c bzw. Fig. 6 bis 8 (Trapezquerschnitt) kann ein dünneres Bandmaterial 1 auf die Dicke der Wandung des Trägerkörpers 3 gebracht werden. Durch die Variation von Werkstoff des Bandmaterials 1, von dessen Aufbau, Stärke und Geometrie können die Bandeigenschaften den vielfältigen Anforderungen angepasst werden.

Die einzelnen Schneidelemente 4 sind in der Regel nicht verformbar. Damit das dargelegte Prinzip funktioniert, sind sie so zu gestalten, daß mit einer Schneidelementlänge und -form alle Durchmesser der Bohrkrone abgedeckt werden können. Dies wird dadurch erreicht, daß sie viel kürzer als bisher gestaltet werden. Dadurch passen sie sich dem Radius der herzustellen Bohrkrone optimal an. Die Längen der Schneidelemente 4 sollen nur ca. 3 bis 5 mm betragen. Je nach Bohrkronentyp wären auch Längen bis ca. 10 mm möglich.

Das mit Schneidelementen 4 bestückte Bandmaterial 1 (Fig. 12a) wird dann auf beliebige Durchmesser gebogen (Fig. 12b und 12c). Das Bandmaterial 1 mit den Schneidelementen 4 kann ggf. automatisch abgelängt, gebogen und zu einem Ring zusammengefügt, d.h. an den Stoßkanten z.B. verschweißt werden. Die so entstandene Bohrkrone wird dann einfach auf den Trägerkörper 3 (Fig. 2a-c) beliebigen Durchmessers aufgesetzt durch Löten, Laserschweißen, Kleben oder Formschluss, der z.B. durch die Ausführungsform nach Fig. 9 erreicht wird, wo das bestückte Bandmaterial 1 mit einer Abstufung 8 formschlüssig in einer dazu komplementären Abstufung 9 des Trägerkörpers 3 befestigt wird.

Alternativ, aber nicht erfindungsgemäß, könnte je nach Ausgestaltung des Bandmaterials 1 und der Schneidelemente 4 eine solche Kombination auch z.B. als Band- oder Gattersäge Verwendung finden.

### Bezugszeichenliste

- 1: Bandmaterial
- 2: Schlitze in 1
- 3: Trägerkörper
- 4: Schneidelernente
- 5: Einkerbungen
- 6: Bandseiten
- 7: Kern
- 8: Abstufung an 1
- 9: Abstufung an 3

- D_{B}: Dicke von 1
- d_{B}: geringere Dicke von 1
- D_{w}: Wanddicke von 3

## Patentansprüche

1. Verfahren zur Herstellung einer Bohrkrone, bestehend aus einem Bohrkronenrohr als Trägerkörper mit einem Anschlussbauteil zum Verbinden mit einem Bohrantrieb sowie aus Schneidelementen, **gekennzeichnet durch** folgende Verfahrensschritte:
a) Einschneiden der Schlitze (2) in ein geradlinig gestrecktes Bandmaterial (1);
b) Einsetzen und Befestigen der Schneidelemente (4) in die bzw. in den Schlitzen (2) des Bandmaterials;
c) Ablängen und Rundbiegen des mit den Schneidelementen (4) bestückten Bandmaterials (1) zu einem zylindrischen Bohrkopf von gewünschtem Durchmesser und Verschweißen der Stoßkanten;
d) Befestigen des **durch** Schritt c) entstandenen Bohrkopfes auf der ringförmigen Stirnfläche des Trägerkörpers (3).

2. Verfahren nach Anspruch 1, **dadurch gekennzeichnet, daß** die Schlitze (2) aus dem geradlinig gestreckten Bandmaterial (1) ausgestanzt werden.

3. Verfahren nach Anspruch 1, **dadurch gekennzeichnet, daß** die Schlitze (2) des geradlinig gestreckten Bandmaterials (1) mittels Laser ausgeschnitten werden.

4. Verfahren nach einem der Ansprüche 1 bis 3, **dadurch gekennzeichnet, daß** als Bandmaterial (1) ein solches mit rechteckigem Querschnitt und einer Dicke (D_{B}) gleich der oder größer als die Wanddicke (D_{W}) des rohrförmigen Trägerkörpers (3) verwendet wird.

5. Verfahren nach einem der Ansprüche 1 bis 3, **dadurch gekennzeichnet, daß** als Bandmaterial (1) ein solches mit einem rechteckigen Querschnitt und einer Dicke (d_{B}), die geringer ist als die Wanddicke (D_{W}) des rohrförmigen Trägerkörpers (3), verwendet wird.

6. Verfahren nach einem der Ansprüche 1 bis 3, **dadurch gekennzeichnet, daß** als Bandmaterial (1) ein solches mit trapezförmigem Querschnitt verwendet wird, dessen größere der Parallelflächen der Wanddicke (Dw) des Trägerkörpers (3) entspricht.

7. Verfahren nach einem der Ansprüche 1 bis 6, **dadurch gekennzeichnet, daß** das Bandmaterial (1) auf einer Seite oder auf beiden Seiten mit Einkerbungen (5) versehen wird.

8. Verfahren nach einem der Ansprüche 1 bis 7, **gekennzeichnet durch** die Verwendung eines Sandwichaufbaus (6, 7) für das Bandmaterial (1).

9. Verfahren nach einem der Ansprüche 1 bis 8, **dadurch gekennzeichnet, daß** das Bandmaterial (1) mit einer Abstufung (8) formschlüssig in einer dazu komplementären Abstufung (9) des Trägerkörpers (3) befestigt wird.

## Claims

1. Method for producing a core drill bit, consisting of a drill bit stem as a core with a connecting component for attaching to an auger drive, and cutting units, **characterised by** the following steps:
a) cutting slots (2) in the un-bent parent material (1);
b) setting and fixing cutting units (4) in the parent material or the slots (2) thereof;
c) trimming and bending the parent material (1) fitted with cutting units (4) to form a cylindrical drill head of the desired diameter and welding the edges;
d) fixing the drill head manufactured in step c) onto the circular end plane of the core (3).

2. Method according to claim 1, **characterised by** the slots (2) being stamped out of the unbent parent material (1).

3. Method according to claim 1, **characterised by** the slots (2) being cut out of the unbent parent material (1) using a laser.

4. Method according to claims 1 to 3, **characterised by** the parent material (1) used having a rectangular cross section and a thickness (D_{B}) the same as or greater than the wall thickness (D_{W}) of the tubular core (3).

5. Method according to claims 1 to 3, **characterised by** the parent material (1) used having a rectangular cross section and a thickness (D_{B}) less than the wall thickness (D_{W}) of the tubular core (3).

6. Method according to claims 1 to 3, **characterised by** the parent material (1) used having a trapezoid cross section, the parallel surfaces of which having the same wall thickness (D_{W}) as that of the tubular core (3).

7. Method according to claims 1 to 6, **characterised by** the parent material (1) having one or both sides covered with notches (5).

8. Method according to claims 1 to 7, **characterised by** the use of a sandwich construction (6, 7) for the parent material (1).

9. Method according to claims 1 to 8, **characterised by** the parent material (1) being attached via a gradation (8) with a positive fit to a complementary gradation (9) in the core (3).

## Revendications

1. Procédé de fabrication d'une couronne de forage constituée d'un tube de trépan servant de support et prolongé d'une autre pièce le reliant à un moteur de forage, de même que d'éléments de coupe et est représenté par les étapes suivantes:
a. Découpe de fentes (2) dans le feuillard étiré de façon rectiligne (1);
b. Insertion et fixation des éléments de coupe (4) dans les fentes (2) du feuillard;
c. Découpe de la longueur nécessaire de feuillard (1) équipé d'éléments de coupe (4) et cintrage de ce tronçon de sorte à en faire une tête de forage cylindrique de diamètre souhaité, puis soudage des deux extrémités;
d. Fixation de la tête de forage obtenue par l'étape c) sur la face frontale annulaire du support (3).

2. Procédé selon la revendication 1 **caractérisé par le fait que** les fentes (2) sont percées dans le feuillard étiré de façon rectiligne (1).

3. Procédé selon la revendication 1 **caractérisé par le fait que** les fentes (2) sont découpées au laser dans le feuillard étiré de façon rectiligne (1).

4. Procédé selon ne des revendications 1 à 3 **caractérisé par le fait qu'**une coupe transversale à angles droits et à épaisseur (D_{B}) inférieure à l'épaisseur des parois (D_{W}) du support tubulaire soit utilisée comme feuillard (1).

5. Procédé selon une des revendications 1 à 3 **caractérisé par le fait qu'**une coupe transversale à angles droits et à épaisseur (D_{B}) égale ou supérieure à l'épaisseur des parois (D_{W}) du support tubulaire est utilisée comme feuillard (3).

6. Procédé selon ne des revendications 1 à 3 **caractérisé par le fait qu'**une coupe transversale trapézoïdale (1), dont les plus grandes faces parallèles correspondent à l'épaisseur des parois (D_{W}) du support, est utilisée comme feuillard (3).

7. Procédé selon une des revendications 1 à 6 **caractérisé par** des entaillages (5) de l'un ou des deux côtés du feuillard (1).

8. Procédé selon une des revendications 1 à 7 **caractérisé par** l'emploi d'une construction sandwich (6,7) pour le feuillard (1).

9. Procédé selon une des revendications 1 à 8 **caractérisé par le fait qu'**un feuillard (1) à échelonnement (8) est fixé à engagement positif dans l'échelonnement complémentaire (9) du support (3).
